# EUROPÄISCHE PATENTSCHRIFT

(11) **EP 0 712 787 B1**
(45) Veröffentlichungstag und Bekanntmachung des Hinweises auf die Patenterteilung: **03.01.2001**
(21) Anmeldenummer: 95115735.3
(22) Anmeldetag: 06.10.1995
(51) Int. Cl.: B65D 17/50, B65D 3/26, B65B 61/18

(54) **Verfahren zum Herstellen eines Behälters**
Method for manufactoring a container
Méthodede de fabrication d'un récipient

(30) Priorität: 15.11.1994 DE 4440701
(43) Veröffentlichungstag der Anmeldung: 22.05.1996
(73) Patentinhaber: Rüdiger Haaga GmbH, D-78727 Altoberndorf (DE)
(72) Erfinder: Stahlecker, Werner, D-70184 Stuttgart (DE)
(74) Vertreter: Wilhelm & Dauster Patentanwälte European Patent Attorneys

(56) Entgegenhaltungen:
- EP-A- 0 165 639
- WO-A-91/00826
- US-A- 2 249 052
- US-A- 3 690 509

## Beschreibung

Die Erfindung betrifft ein Verfahren zum Herstellen eines Behälters, an dem ein Abdeckstreifen über einer Entleeröffnung angebracht ist und der einen Behältermantel und eine mit diesem verbundene Stirnwand enthält, in der die Entleeröffnung angeordnet ist, wobei der Abdeckstreifen an der äußeren Oberfläche der Stirnwand und an der Außenfläche des Behältermantels derart angebracht ist, daß er den Trinkbereich des Behälters dichtend abdeckt und von ihm ablösbar ist.

Aus der US-A-3 690 509 ist ein Behälter dieser Art bekannt, bei dem eine Getränkedose, wie sie üblicherweise zur Aufnahme von Bier oder anderen Getränken dient, mit einem Abdeckteil aus einem Kunststoff oder dergleichen versehen ist, das sowohl die in einer Stirnwand der Dose vorgesehene Entleeröffnung als auch den daran angrenzenden Trinkbereich abdeckt, der sich auch in den Bereich des Dosenmantels erstreckt.

Bei diesem Behälter wird diese Abdeckung aus hygienischen Gründen in der Abfüllanlage dann angebracht, wenn die Dose aufgrund eines durchgeführten Sterilisationsprozesses keimfrei ist. Diese Abdeckung wird dabei mit nicht toxischen Klebstoffen an der Dosenstirnseite und am Mantel befestigt. Die Abdeckung dient dabei auch dazu, die Entleeröffnung abzudecken. Sie läßt sich abreißen, so daß zum einen die Entleeröffnung freigegeben wird und zum anderen der unterhalb der Abdeckung gelegene Trinkbereich frei wird.

Behälter dieser Art können erst nach ihrer Befüllung mit der Abdeckung versehen werden. Die Abdeckung muß daher gesondert sterilisiert werden, ehe sie angebracht werden kann.

Aus der WO-A-91/00826 ist es bekannt, einen aus Papier oder Karton bestehenden Behälter an einer seiner Stirnseiten mit einer Füll- und Entleeröffnung zu versehen, die auch dazu dient, den noch nicht gefüllten Behälter zu sterilisieren. Zu diesem Zweck wird mit Hilfe eines rohrförmigen Stutzens beispielsweise Wasserstoffperoxid in das Behälterinnere in der Form einer Lösung, als Dampf oder als Sprühstrahl eingeführt, wonach das Behälterinnere durch eingeblasene Heißluft getrocknet werden muß.

Bei diesem Verfahren zum Herstellen eines Behälters ist an der mit der Füll- und Entleeröffnung versehenen Stirnseite des Behälters eine Verschlußklappe angeordnet, die nach der Befüllung über die Füll- und Entleeröffnung geführt und versiegelt wird. Diese, nur auf der Stirnseite vorgesehene Klappe kann dabei in ihrer Offenstellung gleichzeitig mit der Sterilisation des Behälterinneren mit sterilisiert werden, wenn sie, was dort vorgesehen ist, schon vor dem Sterilisiervorgang und damit auch vor dem Befüllvorgang an der Stirnseite angeheftet ist. Das aus dem Behälterinneren zurückströmende Sterilisationsmittel überstreicht auch zumindest den später dem Behälterinneren zugewandten Bereich der Verschlußklappe. Ein solches Verfahren allerdings läßt sich nicht durchführen, wenn, wie bei dem eingangs geschilderten Behälter, an der Stirnseite nicht nur eine Verschlußklappe für die Füll- und Entleeröffnung, sondern eine Abdeckung angebracht werden soll, die hinterher über den Rand der Stirnseite hinweg in den Bereich des Behältermantels reicht, um den späteren Trinkbereich vollkommen abzudecken.

Der vorliegenden Erfindung liegt daher die Aufgabe zugrunde, ein Verfahren vorzuschlagen, mit dem ein einfaches Sterilisieren, Befüllen und Verschließen eines Behälters möglich ist, ohne daß eine getrennte Sterilisation für den den gesamten Trinkbereich überdeckenden Abdeckstreifen notwendig wird.

Nach der Erfindung wird diese Aufgabe bei einem Verfahren der eingangs genannten Art dadurch gelöst, daß der Abdeckstreifen vor dem Befüllen des Behälters zunächst mit einem ersten Abschnitt an der Stirnwand oder an den Behältermantel fest angebracht und mit einem zweiten Abschnitt oberhalb des ersten Abschnittes so zusammengefaltet ist, daß die Füll- und Entleeröffnung nicht abgedeckt ist, daß dann unmittelbar vor dem Befüllen des Behälters das Innere und der Trinkbereich des Behälters zusammen mit dem zweiten Abschnitt des Abdeckstreifens sterilisiert und die Befüllung durch die Entleeröffnung vorgenommen wird, sowie unmittelbar danach der zweite Abschnitt des Abdeckstreifens auseinandergefaltet und an dem Behälter dichtend befestigt wird.

Durch diese Ausgestaltung kann nun auch ein Abdeckstreifen, der nicht nur die Füll- und Entleeröffnung überdeckt, sondern auch in den Bereich der Seitenwand hereinragt, in sehr einfacher Weise gemeinsam mit dem Behälterinneren sterilisiert und nach dem Füllvorgang zur sterilen Abdeckung des Trinkbereiches und zum Verschließen der Füllöffnung verwendet werden.

In Weiterbildung der Erfindung kann dabei vorgesehen werden, daß die dichtende Befestigung des Abdeckstreifens durch Heißsiegelung erfolgt. In besonders vorteilhafter Weise wird es bei Durchführung der Erfindung auch möglich, den ersten Abschnitt des Abdeckstreifens zunächst an einem Segment, aus dem die Stirnwand gebildet wird, anzubringen und danach mit dem zweiten Abschnitt an dem Behältermantel dichtend zu befestigen.

In Weiterbildung kann der Abdeckstreifen einstückig mit der Stirnwand oder dem Segment, aus dem die Stirnwand gebildet wird, hergestellt sein. Möglich ist es aber auch, den Abdeckstreifen mit seinem ersten Abschnitt an dem Behältermantel oder an dem Segment, aus dem der Behältermantel gebildet wird, zu befestigen. Auch hier kann in Weiterbildung der Abdeckstreifen einstückig mit dem Behältermantel oder dem Segment, aus dem der Behältermantel gebildet wird, hergestellt sein.

Durch diese Ausgestaltung wird es möglich, beispielsweise der Maschine zum Herstellen von Behältern Segmente zuzuführen, die bereits mit einem Abdeckstreifen versehen sind, wobei der Abdeckstreifen entweder an diesen Segmenten angebracht oder von vorneherein schon einstückig mit diesen ausgebildet ist.

Weitere Vorteile und Merkmale ergeben sich aus der nachfolgenden Beschreibung von Ausführungsbeispielen der Erfindung, die in der Zeichnung dargestellt sind. Es zeigen:
Figur 1 eine Draufsicht auf eine erste Ausführungsform eines Behälters,
Figur 2 eine Teilansicht des Behälters der Figur 1 in Richtung des Pfeils II der Figur 1,
Figur 3 eine Teilansicht des Behälters der Figur 1 im Längsschnitt entlang der Linie III - III der Figur 1,
Figur 4 eine Teilansicht des Behälters der Figur 1 mit geöffnetem Abdeckstreifen im Längsschnitt ähnlich Figur 3,
Figur 5 eine Teilansicht einer zweiten Ausführungsform eines Behälters im Längsschnitt ähnlich Figur 3,
Figur 6 eine Teilansicht einer dritten Ausführungsform eines Behälters im Längsschnitt ähnlich Figur 3,
Figur 7 ein Kartonband mit Segmenten für jeweils einen Deckel eines Behälters,
Figur 8 ein Segment für einen Mantel eines Behälters.

Der in Figuren 1 bis 4 dargestellte Behälter 1 besteht aus einem als zylindrische Hülse ausgebildeten Behältermantel 3 und zwei Stirnwänden , die die stirnendigen Öffnungen des Behältermantels 3 verschließen und von denen die eine als Boden und die andere als Deckel des Behälters 1 ausgebildet ist. In Figuren 1 bis 4 ist nur die den Deckel bildende Stirnwand 2 dargestellt.

Anstelle des hier dargestellten Behälters 1 mit einem als zylindrische Hülse ausgebildeten Behältermantel 3 und zwei Stirnwänden könnte auch ein anders ausgebildeter Behälter mit einem Behältermantel und wenigstens einer Stirnwand verwendet werden, wobei es auf die Gestalt des Behältermantels oder der Stirnwand grundsätzlich nicht ankommt.

Die beiden Stirnwände und der Behältermantel 3 des Behälters 1 sind aus Verbundmaterial hergestellt, das eine Trägerschicht aus Karton und eine Kunststoffschicht enthält, die bei dem fertigen Behälter 1 auf der Innenseite liegt. Die Stirnwände sind ebenso wie der Behältermantel 3 auf der Außenseite mit einer zusätzlichen Kunststoffschicht versehen. Wahlweise kann als weitere Schicht eine Metallfolie bei dem Behältermantel 3 und den beiden Stirnwänden vorgesehen sein. Die Kunststoffschichten sind vorzugsweise so beschaffen, daß eine Heißsiegelverbindung mit ihnen hergestellt werden kann. Die vorgenannten verschiedenen Schichten des Behälters 1 sind zeichnerisch nicht dargestellt.

Die Stirnwand 2 weist in ihrem Umfangsbereich einen abragenden Rand auf, der von dem Inneren des Behälters 1 weg gerichtet ist. Um den abragenden Rand der Stirnwand 2 ist ein stirnendiger Abschnitt der Wand des Behältermantels 3 in Richtung zum Inneren des Behälters 1 herumgebördelt und mit der Stirnwand 2, vorzugsweise durch Heißsiegeln, dichtend verbunden. Der abragende Rand der Stirnwand 2 und der ihn umfassende Abschnitt der Wand des Behältermantels 3 bilden zusammen einen Stirnrand 11 des Behälters 1. Der ebene Abschnitt der Stirnwand 2 ist ein wenig in Richtung zum Inneren des Behälters 1 in den Behältermantel 3 hinein versenkt angeordnet. Die nicht dargestellte, den Boden bildende andere Stirnwand des Behälters 1 ist in gleicher Weise bei dem Behälter 1 angeordnet wie die den Deckel bildende Stirnwand 2.

Die als Deckel ausgebildete Stirnwand 2 weist eine Entleeröffnung 4 auf, die auch als Füllöffnung verwendet wird. In befüllten Zustand ist die Entleeröffnung 4 durch einen Abdeckstreifen 5 abgedeckt (vergleiche Figuren 1 bis 3). Vor dem Befüllen nimmt der Abdeckstreifen 5 die in Figur 4 dargestellte Position 5' ein.

Der Abdeckstreifen 5 besteht aus einer Metallfolie, die auf der dem Inneren des Behälters 1 zugewandten Seite mit einer nicht dargestellten Kunststoffschicht versehen ist. Diese Kunststoffschicht dient dazu, eine Heißsiegelverbindung mit der Außenseite des Behälters 1 herzustellen. Anstelle einer Folie aus Metall könnte auch ein anderes geeignetes Material eingesetzt werden, das die für einen Abdeckstreifen geforderten Eigenschaften hat, beispielsweise Verbundmaterial mit einer Schicht aus Karton und einer oder mehreren Schichten aus Kunststoff.

Der Abdeckstreifen 5 ist vor dem Befüllen mit einem ersten Abschnitt 12 an der äußeren Oberfläche 6 der Stirnwand 2 fest angebracht. Er nimmt hierbei die oben bereits erwähnte, in Figur 4 dargestellte Position 5' ein, bei der die Entleeröffnung 4 nicht abgedeckt ist. Hierbei ist ein vor dem Befüllen noch nicht an der Stirnwand 2 befestigter zweiter Abschnitt 13 des Abdeckstreifens 5 oberhalb der Stirnwand 2 in geeigneter Weise zusammengefaltet und nimmt die Position 13' ein.

Bei der äußeren Oberfläche 6 der Stirnwand 2 ist ein Trinkbereich 8 und bei der äußeren Oberfläche 7 des Behältermantels 3 ein Trinkbereich 9 gebildet. Die Trinkbereiche 8, 9 sind die Bereiche der Oberfläche 6, 7 des Behälters 1, die beim Trinken von dem Füllgut und/oder dem Mund berührt oder umfaßt werden. Der Trinkbereich 8 bei der Stirnwand 2 und der Trinkbereich 9 bei dem Behältermantel 3 liegen bei der in Figur 4 dargestellten Position 5' des Abdeckstreifens 5 ebenso wie die Entleeröffnung 4 frei, sie sind also von dem Abdeckstreifen 5 noch nicht bedeckt.

Nach dem Befüllen des Behälters 1 ist die Entleeröffnung 4 durch den zweiten Abschnitt 13 des Abdeckstreifens 5 überdeckt (vergleiche Figuren 1 bis 3). Der Abdeckstreifen 5 ist in den Bereich des Behältermantels 3 verlängert und überdeckt mit einem Teil 14 den Trinkbereich 9 des Behältermantels 3 und mit einem Teil 15 den Trinkbereich 8 der Stirnwand 2. Der zweite Abschnitt 13 ist an der Stirnwand 2 und an dem Behältermantel 3 vorzugsweise mittels einer Heißsiegelnaht flüssigkeitsdicht befestigt.

Das Befüllen und Verschließen des Behälters 1 kann in der Weise vonstatten gehen, daß ein Behälter 1 mit geöffnetem Abdeckstreifen 5 (vergleiche Figur 4) einer Abfüllstation zugeführt wird. Der Abschnitt 13 ist, wie oben bereits erwähnt wurde, in geeigneter Weise oberhalb der Stirnwand 2 zusammengefaltet und nimmt im stirnendigen Bereich des Behälters 1 die Position 13' ein. Zuvor ist der Abdeckstreifen 5 mit seinem Abschnitt 12 an der äußeren Oberfläche 6 der Stirnwand 2 befestigt worden.

Bei der hier beschriebenen Ausführungsform ist der Abdeckstreifen 5 mit seinem Abschnitt 12 bereits bei einem Segment 16, aus dem die Stirnwand 2 hergestellt werden soll, befestigt. Dies wird unten zu Figur 7 noch näher beschrieben werden.

Unmittelbar vor dem Befüllen werden das Innere sowie der die Stirnwand 2 enthaltende äußere Endbereich des Behälters 1 einer aseptischen Behandlung unterzogen. Hierdurch werden das Innere des Behälters 1 sowie die Trinkbereiche 8,9, die Kanten der Entleeröffnung 4 und der Abschnitt 13 des Abdeckstreifens 5 sterilisiert. Sodann wird das Füllgut durch die Entleeröffnung 4 hindurch in das Innere des Behälters 1 eingefüllt.

Unmittelbar nach dem Befüllen wird der zweite Abschnitt 13 des Abdeckstreifens 5 aus seiner Position 13' heraus über die Entleeröffnung 4 und die Trinkbereiche 8 und 9 gelegt, wobei auch ein Teil des Stirnrandes 11 von dem zweiten Abschnitt 13 überdeckt wird. Der zweite Abschnitt 13 wird in dieser Position (vergleiche Figur 3) sogleich durch Heißsiegeln an der Oberfläche 6 der Stirnwand 2 und der Oberfläche 7 des Behältermantels 3 dichtend befestigt. Hierdurch bleibt der sterile Zustand bei den Trinkbereichen 8 und 9 erhalten.

Der Abdeckstreifen 5 weist ein Griffstück 10 auf, das nicht an den Behältermantel 3 angesiegelt wird. Der Abdeckstreifen 5 kann mittels des Griffstücks 10 abgerissen und von der Oberfläche 7 des Behältermantels 3 und der Oberfläche 6 der Stirnwand 2 abgelöst werden. Hierbei werden die Entleeröffnung 4 und die Trinkbereiche 8,9 der Stirnwand 2 und des Behältermantels 3 freigelegt. Die Trinkbereiche 8,9 befinden sich dann in dem gleichen sterilen Zustand wie beim Verschließen des Behälters 1.

Die in Figuren 1 bis 4 dargestellte Stirnwand 2 kann in einfacher Weise aus einem Segment 16 (vergleiche Figur 7) hergestellt werden. In Figur 7 ist ein Kartonband 17 dargestellt, das einer Maschine zum Herstellen von Behältern vorgelegt werden kann und eine Vielzahl solcher Segmente 16 enthält, wie durch strichpunktierte Kreislinien angedeutet ist. Die Segmente 16 werden bei der genannten Maschine aus dem Kartonband 17 herausgetrennt und jeweils zu einer Stirnwand 2 geformt, wobei insbesondere im Umfangsbereich des Segmentes 16 der bereits erwähnte abragende Rand herausgebildet wird.

Das Segment 16 ist aus den gleichen Schichten zusammengesetzt wie die Stirnwand 2 und enthält bereits alle Bauteile, die zu einer fertigen Stirnwand 2 gehören. Bei dem Segment 16 ist demnach schon die Entleeröffnung 4 vorhanden, die gegebenenfalls mit einem geeignten, nicht dargestellten Kantenschutz versehen ist.

Außerdem ist der Abdeckstreifen 5 bereits an dem Segment 16 angebracht. Die Anbringung ist hierbei derart, daß die Entleeröffnung 4 nicht abgedeckt wird.

Der Abdeckstreifen 5 befindet sich bei der hier dargestellten Ausführungsform in der gleichen oder in einer ähnlichen zusammengefalteten Position 5', wie dies in Figur 4 dargestellt ist. Der Abschnitt 12 des Abdeckstreifens 5 ist neben der Entleeröffnung 4 auf der Seite des Segmentes 16 befestigt, die die spätere äußere Oberfläche 6 der Stirnwand 2 bildet. Die Befestigung des Abschnitts 12 ist durch bekannte Mittel wie beispielsweise Kleben, Heißsiegeln oder dergleichen hergestellt.

Der in der vorbeschriebenen Weise an einem Segment 16 befestigte und zusammengefaltete Abdeckstreifen 5 ist bei der hier dargestellten Ausführungsform bereits bei dem Kartonband 17, der einer Maschine zum Herstellen von Behältern vorgelegt wird, vorhanden.

In Figur 5 ist eine zweite Ausführungsform eines Behälters 21 dargestellt. Dieser Behälter 21 ist ebenso wie der Behälter 1 der Figuren 1 bis 4 aus einem hülsenförmigen Behältermantel 25 und zwei Stirnwänden zusammengesetzt, von denen nur die als Deckel ausgebildete Stirnwand 22 dargestellt ist.

Die Stirnwand 22 enthält eine Trägerschicht 23 aus Karton und als äußere Schicht eine Folie 24 aus Kunststoff, die eine Heißsiegelung der Stirnwand 22 ermöglichen soll und gegebenenfalls zusätzlich als Barriereschicht dient. Die Stirnwand 22 kann zusätzlich mit weiteren Schichten, beispielsweise einer Metallfolie, versehen sein. Diese zusätzlichen Schichten sind zeichnerisch nicht dargestellt. Im Bereich der Entleeröffnung 4 sind die Trägerschicht 23 und die Folie 24 durchbrochen, wobei die Schnittkante durch eine nicht näher dargestellte Schutzschicht überdeckt ist.

Der Behältermantel 25 enthält eine Trägerschicht 26 aus Karton und als äußere Schicht eine Folie 27 aus Metall. Zusätzlich sind weitere, nicht dargestellte Schichten, vorzugsweise aus Kunststoff, bei dem Behältermantel 25 vorhanden, die als Barriereschicht dienen und/oder eine Heißsiegelung ermöglichen sollen.

Mit dem Behältermantel 25 ist einstückig ein Abdeckstreifen 28 verbunden, der eine Verlängerung der Folie 27 aus Metall bildet. Der Abdeckstreifen 28 ist wenigstens in einem Teil 29, der auf der Stirnwand 22 zur Anlage kommt, mit einer heißsiegelfähigen Kunststoffschicht versehen. Bei dem verschlossenen Behälter 21 ist der Abdeckstreifen 28 an der Oberfläche der Stirnwand 22 mittels einer Heißsiegelverbindung dichtend befestigt. Hierbei wird der Trinkbereich der Stirnwand 22 durch den genannten Teil 29 des Abdeckstreifens 28 überdeckt. Der Trinkbereich des Behältermantels 25 befindet sich unter der Folie 27 und wird in noch zu beschreibender Weise dadurch freigelegt, daß beim Entfernen des Abdeckstreifens 28 ein Teil 30 der Folie 27 des Behältermantels 25 mit abgelöst wird.

Der Behältermantel 25 mit dem als Fortsatz davon ausgebildeten Abdeckstreifen 28 kann in einfacher Weise aus einem Segment 32 hergestellt werden (vergleiche Figur 8). Das Segment 32 ist -abgesehen von dem Abdeckstreifen 28- aus den gleichen Schichten zusammengesetzt wie der Behältermantel 25. Ein Teil 30 der Folie 27 deckt den späteren Trinkbereich bei dem herzustellenden Behältermantel 25 ab. Ein Teil 29 des Abdeckstreifens 28 ist, wie bereits erwähnt, zur Abdeckung des späteren Trinkbereichs bei der Stirnwand 22 bestimmt. Dieser Teil 29 besitzt keine Trägerschicht 26, sondern besteht nur aus der erwähnten Folie 27 aus Metall und der erwähnten zusätzlichen Kunststoffschicht.

Zum Erleichtern des Ablösens des Teils 30 der Folie 27 zusammen mit dem Abdeckstreifen 28 ist die Folie 27 mit einer Schwächungslinie 31 versehen (vergleiche Figur 5). Diese Schwächungslinie 31 begrenzt somit den späteren Trinkbereich des Behältermantels 25.

Bei einer anderen, nicht dargestellten Ausführungsform ist der einstückig mit dem Behältermantel verbundene Abdeckstreifen aus dem gleichen Material hergestellt wie der Behältermantel selbst, beispielsweise aus Verbundmaterial mit einer Schicht aus Karton und einer oder mehreren Schichten aus Kunststoff. In diesem Fall ist nicht nur eine Schicht des Behältermantels als Abdeckstreifen verlängert, vielmehr bilden alle Schichten des Behältermantels einen Fortsatz, der als Abdeckstreifen an der Stirnwand befestigt wird. Es kann bei einer solchen Ausbildung zweckmäßig sein, eine Schwächungslinie derart anzuordnen, daß der Abdeckstreifen beim Öffnen der Entleeröffnung von der Stirnwand bis zu dem Stirnrand des Behälters aufgerissen werden kann. Im Bereich des Stirnrandes kann zusätzlich eine Sollbruchstelle vorgesehen werden, die in Umfangsrichtung verläuft. Es kann so der Entleerbereich ohne Beschädigung der Umfangsseite des Behälters freigelegt werden.

Zum Herstellen des in Figur 5 dargestellten Behälters 21 wird das Segment 32 zu einem hülsenförmigen Behältermantel 25 verformt. Bei oder nach dem Verbinden der Stirnwand 22 mit dem Behältermantel 25 wird der Teil 29 des Abdeckstreifens 28 durch Heißsiegeln dichtend an der äußeren Oberfläche der Stirnwand 22 befestigt. Das Befüllen kann, wie oben bereits zu der ersten Ausführungsform (Figuren 1 bis 4) beschrieben wurde, durch die Entleeröffnung 4 oder statt dessen bei bereits verschlossener Entleeröffnung 4 durch die noch nicht verschlossene Öffnung des Behältermantels 25 für den Boden (nicht dargestellt) erfolgen.

Zum Entnehmen des Füllgutes wird der Abdeckstreifen 28 von der Oberfläche der Stirnwand 22 abgelöst, wobei die Heißsiegelnaht aufgerissen wird. Zugleich kann der Teil 30 der Folie 27 entlang der Schwächungslinie 31 abgerissen werden, so daß die Trinkbereiche bei der Stirnwand 22 und bei dem Behältermantel 25 freigelegt werden.

Die in Figur 6 dargestellte dritte Ausführungsform eines Behälters 37 stimmt mit der in Figur 5 dargestellten zweiten Ausführungsform des Behälters 21 weitgehend überein. Ebenso wie bei diesem ist bei einem Behältermantel 38 ein Abdeckstreifen 40 angebracht, der an der äußeren Oberfläche einer Stirnwand 22 befestigt werden kann, um die Entleeröffnung 4 sowie den Trinkbereich des Behälters 37 abzudecken.

Allerdings ist der Abdeckstreifen 40 nicht einstückig mit dem Behältermantel 38 verbunden. Er ist vielmehr an einer äußeren Kunststoffschicht 39 des Behälters 37 befestigt und kann von dort aus auf die äußere Oberfläche der Stirnwand 22 gelegt und dichtend mit dieser verbunden werden.

Es ist auch bei dieser Ausführungsform möglich, den Abdeckstreifen 40 bereits an einem Segment, aus dem der Behältermantel 38 gebildet wird, zu befestigen.

## Patentansprüche

1. Verfahren zum Herstellen eines Behälters, an dem ein Abdeckstreifen über einer Entleeröffnung angebracht ist und der einen Behältermantel und eine mit diesem verbundene Stirnwand enthält, in der die Entleeröffnung angeordnet ist, wobei der Abdeckstreifen an der äußeren Oberfläche der Stirnwand und an der Außenfläche des Behältermantels derart angebracht ist, daß er den Trinkbereich des Behälters dichtend abdeckt und von ihm ablösbar ist,
**dadurch gekennzeichnet, daß**
der Abdeckstreifen (5, 28) vor dem Befüllen des Behälters zunächst mit einem ersten Abschnitt (12, 30) an der Stirnwand (2) oder an dem Behältermantel (25) fest angebracht und mit einem zweiten Abschnitt (13, 29) oberhalb des ersten Abschnittes (12, 30) so zusammengefaltet ist, daß die Füll- und Entleeröffnung (4) nicht abgedeckt ist, daß dann unmittelbar vor dem Befüllen des Behälters das Innere und der Trinkbereich (8, 9) des Behälters zusammen mit dem zweiten Abschnitt (13, 29) des Abdeckstreifens sterilisiert und die Befüllung durch die Entleeröffnung vorgenommen wird, sowie unmittelbar danach der zweite Abschnitt (13, 29) des Abdeckstreifens auseinandergefaltet und an dem Behälter dichtend befestigt wird.

2. Verfahren nach Anspruch 1, dadurch gekennzeichnet, daß das Befestigen durch Heißsiegeln erfolgt.

3. Verfahren nach Anspruch 1, dadurch gekennzeichnet, daß der erste Abschnitt des Abdeckstreifens zunächst an einem Segment, aus dem die Stirnwand gebildet wird, angebracht und danach mit dem zweiten Abschnitt an dem Behältermantel dichtend befestigt wird.

4. Verfahren nach Anspruch 3, dadurch gekennzeichnet, daß der Abdeckstreifen einstückig mit der Stirnwand oder dem Segment, aus dem die Stirnwand gebildet wird, hergestellt wird.

5. Verfahren nach Anspruch 1, dadurch gekennzeichnet, daß der Abdeckstreifen mit seinem ersten Abschnitt an dem Behältermantel oder dem Segment, aus dem der Behältermantel gebildet wird, befestigt wird.

6. Verfahren nach Anspruch 5, dadurch gekennzeichnet, daß der Abdeckstreifen einstückig mit dem Behältermantel oder dem Segment, aus dem der Behältermantel gebildet wird, hergestellt wird.

## Claims

1. Method for manufacturing a container which has a covering strip fitted over a drain opening and which comprises a cylindrical wall and an end wall connected with it, in which the drain opening is arranged, the covering strip being attached to the outer surface of the end wall and the outer surface of the cylindrical wall in such a way that it covers the drinking area of the container in sealing relationship and can be detached from it,
**characterised in that**
before the container is filled, the covering strip (5, 28) is at first firmly attached, by a first portion (12, 30), to the end wall (2) or the cylindrical wall (25) and folded together, by a second portion (13, 29), above the first portion (12, 30) in a manner to leave the filling and drain opening (4) uncovered, that immediately before the container is filled its interior and the drinking area (8, 9) of the container as well as the second portion (13, 29) of the covering strip are sterilised, whereafter filling is effected through the drain opening, and that immediately thereafter the second portion (13, 29) of the covering strip is unfolded and fixed on the container in sealing relationship.

2. Method according to Claim 1, characterised in that heat-sealing is used for fixing.

3. Method according to Claim 1, characterised in that the first portion of the covering strip is initially fixed to a segment from which the end wall is formed, and is then fixed to the cylindrical wall, in sealing relationship, by its second portion.

4. Method according to Claim 3, characterised in that the covering strip is made as an integral part of the end wall or of the segment from which the end wall is formed.

5. Method according to Claim 1, characterised in that the covering stripis fixed, by its first portion, to the cylindrical wall or the segment from which the cylindrical wall is formed.

6. Method according to Claim 5, characterised in that the covering strip is made as an integral part of the cylindrical wall or of the segment from which the cylindrical wall is formed.

## Revendications

1. Procédé de fabrication d'un récipient, dans lequel une bande de protection est posée au-dessus d'un orifice verseur et qui comporte une paroi latérale et une paroi frontale assemblée avec celle-ci, dans laquelle est ménagé l'orifice verseur, la bande de protection étant disposée sur la surface extérieure de la paroi frontale et sur la face extérieure da la paroi latérale, de telle sorte qu'elle masque de manière étanche la zone à boire du récipient et qu'elle puisse être détachée de celle-ci, caractérisé en ce que la bande de protection (5, 28) est tout d'abord, avant le remplissage du récipient, fixée de manière solidaire avec une première partie (12, 30) contre la paroi frontale (2) ou contre la paroi latérale (25) et est repliée avec une deuxième partie (13, 29) au-dessus de la première partie (12, 30), de telle sorte que l'orifice de remplissage et de versement (4) ne soit pas masqué, en ce que, ensuite, immédiatement avant le remplissage du récipient, l'intérieur et la zone à boire (8, 9) du récipient sont stérilisés en même temps que la deuxième partie (13, 29) de la bande de protection, et le remplissage est effectué par l'orifice verseur, puis immédiatement après ce processus, la deuxième partie (13, 29) de la bande de protection est dépliée et fixée de manière étanche contre le récipient.

2. Procédé selon la revendication 1, caractérisé en ce que la fixation est effectuée par thermosoudage.

3. Procédé selon la revendication 1, caractérisé en ce que la bande de protection est fixée tout d'abord avec la première partie contre un segment, dans lequel sera formée la paroi frontale, et est fixée ensuite de manière étanche avec la deuxième partie contre la paroi latérale.

4. Procédé selon la revendication 3, caractérisé en ce que la bande de protection est fabriquée d'une seule pièce avec la paroi frontale ou le segment dans lequel sera formée la paroi frontale.

5. Procédé selon la revendication 1, caractérisé en ce que la bande de protection est fixée avec sa première partie contre la paroi latérale ou un segment, dans lequel sera formée la paroi latérale.

6. Procédé selon la revendication 5, caractérisé en ce que la bande de protection est fabriquée d'une seule pièce avec la paroi latérale ou le segment dans lequel sera formée la paroi latérale.
